# EUROPÄISCHE PATENTANMELDUNG

(11) **EP 4 331 687 A1**
(43) Veröffentlichungstag der Anmeldung: **06.03.2024**
(21) Anmeldenummer: 22193302.1
(22) Anmeldetag: 31.08.2022
(51) Int. Cl.: A62B 1/18, A62B 35/00, B65D 1/12, B65H 75/02

(54) **VORRICHTUNG ZUM AUFBEWAHREN EINES SEILS FÜR EIN ABSEILGERÄT UND ANORDNUNG UMFASSEND EIN ABSEILGERÄT UND DIE VORRICHTUNG**

(71) Anmelder: Skylotec GmbH, 56566 Neuwied (DE)
(72) Erfinder: VITT, Philipp Leo, 56068 Koblenz (DE)
(74) Vertreter: Michalski Hüttermann & Partner Patentanwälte mbB

(57) **Zusammenfassung**

Die Erfindung betrifft eine Vorrichtung (10) zum Aufbewahren eines Seils (12) für ein Abseilgerät, wobei die Vorrichtung (10) das Seil (12), eine Seiltrommel (14) und eine formstabile Seiltasche (16) umfasst, das Seil (12) einen Durchmesser von weniger oder gleich 8 mm aufweist und zumindest anteilig auf der Seiltrommel (14) derart aufgewickelt ist, dass ein erstes Ende (18) des Seiles (12) von der Seiltrommel (14) abrollbar ist, und die Seiltrommel (14) in der Seiltasche (16) derart angeordnet ist, dass das erste Ende (18) des Seils (18) aus einer Öffnung (32) der Seiltasche (16) herausführbar ist. Weiterhin betrifft die Erfindung eine Anordnung umfassend ein Abseilgerät (44) und die obige Vorrichtung (10), wobei das Abseilgerät (44) eine derart ausgestaltete Fliehkraftbremse umfasst, dass ein durch das Abseilgerät (44) hindurchlaufendes Seil (12) im Lauf verlangsambar ist, und das Seil (12) der Vorrichtung (10) durch das Abseilgerät (44) hindurchgeführt ist. Weiterhin betrifft die Erfindung die Verwendung der obigen Anordnung.

## Beschreibung

### Technisches Gebiet

Die Erfindung betrifft eine Vorrichtung zum Aufbewahren eines Seils für ein Abseilgerät. Weiterhin betrifft die Erfindung eine Anordnung umfassend die obige Vorrichtung und ein Abseilgerät. Zudem betrifft die Erfindung die Verwendung der obigen Anordnung.

### Hintergrund der Erfindung

Um Arbeiten an schwer zugänglichen Stellen wie beispielsweis in großer Höhe auszuführen, können Seilzugangstechniken zum Einsatz kommen, bei denen sich ein Arbeiter, auch Höhenarbeiter genannt, an den Arbeitseinsatz abseilt. Höhenarbeiter kommen in der Regel dann zum Einsatz, wenn es entweder zu teuer oder zu umständlich ist, einen Kran oder ein Gerüst aufzustellen, um Zugang zum Arbeitseinsatz zu erlangen. Beispielsweise reinigen Höhenarbeiter Fenster an Hochhäusern oder führen Montage-, Wartungs- und Reparaturarbeiten an Windkraftanlagen aus.

Um in Notfallsituationen möglichst zuverlässig vom höhergelegenen Arbeitsort auf den Boden abzusteigen, können am Arbeitsort Abseilgeräte, auch Abseilvorrichtungen genannt, vorgehalten werden. Ein Abseilgerät ist ein Gerät mit dem ein Anwender sicher und unter planmäßiger Belastung eines Seiles des Abseilgerätes von einer höhergelegenen zu einer tiefergelegenen Position gelangen kann, indem das Abseilgerät das durchlaufende Seil bremst.

Beispielsweise beschreibt die EP 2 512 605 B1 eine Abseilvorrichtung mit einem Gehäuse, durch das ein Seil über eine Wegstrecke hindurchgeführt ist, wobei in einer lastfreien Position nahezu keine Kraft auf das Seil ausgeübt wird. Die Abseilvorrichtung weist eine Durchgangsöffnung auf, in der eine abzuseilende Last befestigt werden kann, wobei eines der Seilenden am Ausgangsort des Abseilvorgangs befestigt und die Last gemeinsam mit der Abseilvorrichtung entlang des Seils nach unten bewegt wird.

Abseilgeräte sind allerdings nicht nur für geplante Arbeitseinsätze von Höhenarbeiter relevant, sondern finden auch im Bereich (Arbeits-)Schutz und Rettung Anwendung. Wenn etwa ein Feuerwehrmann oder Bediener einer Arbeitsplattform von einem Brand eingeschlossen wird, muss dieser in der Lage sein, sich selbst schnell zu retten. Entsprechende Abseilgeräte sind in besonderen Arbeitssituationen immer mitzuführen. Zudem ist zu beachten, dass die Länge des Seiles des mitgeführten Abseilgerätes die maximale Höhe bestimmt von der noch ein sicheres Abseilen möglich ist. Insbesondere für Einätze in sehr großer Höhe, beispielsweise 150 m und mehr, sind die Abseilgeräte entsprechend groß, schwer und unhandlich. Da die Abseilgeräte vom Anwender am Körper mitgeführt werden, besteht also Bedarf möglichst kleine und leichte Abseilgeräte bereitzustellen.

### Beschreibung der Erfindung

Ausgehend von dieser Situation ist es eine Aufgabe der vorliegenden Erfindung Mittel zur Verfügung zu stellen, um das Gewicht von Abseilgeräten zu verringern und/oder längere Abseilstrecken zu ermöglichen.

Die Lösung der Aufgabe erfolgt durch die Merkmale der unabhängigen Ansprüche. Vorteilhafte Ausgestaltungen sind in den Unteransprüchen angegeben.

Demnach wird die Aufgabe durch eine Vorrichtung zum Aufbewahren eines Seils für ein Abseilgerät gelöst, wobei die Vorrichtung das Seil, eine Seiltrommel und eine formstabile Seiltasche umfasst, das Seil einen Durchmesser von weniger oder gleich 8 mm aufweist, und zumindest anteilig auf der Seiltrommel aufgewickelt ist, derart dass ein erstes Ende des Seiles von der Seiltrommel abrollbar ist, und die Seiltrommel in der Seiltasche angeordnet ist, derart dass das erste Ende des Seils aus einer Öffnung der Seiltasche herausführbar ist.

Weiterhin wird die Aufgabe durch eine Anordnung umfassend die obige Vorrichtung und ein Abseilgerät gelöst, wobei das Abseilgerät eine derart ausgestaltete Fliehkraftbremse umfasst, dass ein durch das Abseilgerät hindurchlaufendes Seil im Lauf verlangsambar ist, und das Seil der Vorrichtung durch das Abseilgerät hindurchgeführt ist.

Ein Aspekt der Erfindung ist, dass das Seil einen Durchmesser von weniger oder gleich 8 mm aufweist, und zumindest anteilig auf der in der Seiltasche angeordneten Seiltrommel aufgewickelt ist. Bevorzugt ist das Seil zu wenigstens ¾ auf der Seiltrommel aufgewickelt und besonders bevorzugt im Wesentlichen vollständig. Im Stand der Technik bekannte Vorrichtungen und/oder Anordnungen umfassend die Vorrichtung und das Abseilgerät für lange Abseilstrecken sind aufgrund des dafür benötigten langen Seiles groß, schwer und unhandlich, so dass sie nicht oder nur unter großem Aufwand vom Anwender am Körper mitgeführt werden können. Es hat sich unerwarteterweise gezeigt, dass ein Verringern des Durchmessers des Seils allerdings dazu führt, dass sich das in der Seiltasche vorgehaltene Seil beim Abseilen verheddert und/oder verknotet, was das Abseilen verunmöglicht oder hochgradig unsicher gestaltet. Das zumindest anteilige Aufwickeln des Seiles um die Seiltrommel und das Anordnen der Seiltrommel in der formstabilen Seiltasche verringern das Risiko, dass sich beim durch das Abseilen erfolgende Ausziehen des Seils aus der Seiltasche Knoten im Seil bilden oder sich das Seil verheddert und ermöglicht somit ein sicheres Abseilen auch für lange Abseilstrecken.

Das Seil ist derart auf der Seiltrommel aufgewickelt, dass das erste Ende des Seiles von der Seiltrommel abrollbar ist. In anderen Worten lässt sich also das Seil von der Seiltrommel durch Zug am ersten Ende abrollen. Da beim Abseilen das erste Ende des Seiles bevorzugt zur Befestigung an einem Ankerpunkt dient, wird also beim Abseilen das in der Seiltasche mitgeführte Seil von der Seiltrommel abgerollt.

Die Seiltrommel ist bevorzugt verbindungsfrei in der formstabilen Seiltasche gelagert, was vorliegend bedeutet, dass die Seiltrommel nicht mechanisch mit der Seiltasche verbunden ist, beispielsweise durch eine Schraubverbindung, sondern relativ zur Seiltasche mit einem gewissen Spiel bewegbar ist. Bevorzugt wird der Bewegungsspielraum der Seiltrommel in der Seiltasche von den inneren Dimensionen der Seiltasche begrenzt. Die Lagerung der Seiltrommel in dieser Art und das Aufwickeln des Seils auf der Seiltrommel sorgt bevorzugt für einen ungestörten Ablauf des Seils beim Abseilen, so dass die Sicherheit des Anwenders trotz des geringen Durchmessers des Seils gewährleistet ist. Zudem ermöglicht der geringe Durchmesser des Seils eine sehr leichte und kleine Vorrichtung zum Aufbewahren des Seils und/oder eine sehr leichte und kleine Anordnung umfassend die Vorrichtung und das Abseilgerät, insbesondere auch für lange Abseilstrecken bereitzustellen.

Unter einer formstabilen Seiltasche ist vorliegend gemeint, dass die Seiltasche auch in ungefülltem Zustand ihre Form im Wesentlichen behält und nicht aufgrund des Eigengewichtes der Seiltasche in sich zusammenfällt. Dies bedeutet aber nicht, dass die Seiltasche komplett unflexibel - also formstarr - ist. Die Seiltasche ist bevorzugt nicht als Plastiktüte, Beutel aus Kunststofffolie und/oder Polybag ausgestaltet, und weist bevorzugt keine vollständig schlaffen und vollständig verformbaren Eigenschaften auf. Bevorzugt kann zudem vorgesehen sein, dass die Seiltasche als über die Seiltrommel überstülpbare und/oder von der Seiltrommel abziehbare Seiltasche ausgestaltet ist.

Der Durchmesser des Seils beträgt 8 mm oder weniger als 8 mm, und bevorzugt weniger als 8 mm. Weiter bevorzugt weist das Seil einen Durchmesser von weniger oder gleich 6,5 mm und besonders bevorzugt von weniger oder gleich 6 mm auf. In einem bevorzugten Beispiel beträgt der Durchmesser des Seiles 5,9 mm ± 0,3 mm oder 5,5 mm ± 0,3 mm. Weiter bevorzugt weist das Seil einen Durchmesser von weniger oder gleich 4,5 mm und besonders bevorzugt von weniger oder gleich 4 mm auf. Diese Seildurchmesser haben sich als besonders geeignet herausgestellt, um einerseits den mechanischen Anforderungen und/oder Belastungen des Abseilens zu genügen und zudem eine leichte Vorrichtung und/oder eine leichte Anordnung umfassend die Vorrichtung und das Abseilgerät bereitstellen zu können. Die Vorrichtung ermöglicht beispielsweise, dass eine Anordnung mit 200 m Seil weniger als 6 kg wiegt.

Gemäß einer bevorzugten Weiterbildung der Erfindung ist bevorzugt vorgesehen, dass die Seiltrommel eine zylinderförmige Seilrolle, eine durch die Seilrolle geschobene Achse und zwei kreisförmige Trägerscheiben umfasst. Weiter bevorzugt ist vorgesehen, dass die Seilrolle um die Achse drehbar gelagert ist, die Achse an beiden Enden mit jeweils einer Trägerscheibe verbunden ist, und der Durchmesser der Trägerscheiben größer als der Durchmesser der vollständig mit dem Seil aufgerollten Seilrolle ist. Diese Merkmale ermöglichen auf vorteilhafte Weise, dass beim Abrollen des Seils von der Seiltrommel bevorzugt die zylinderförmige Seilrolle um die Achse dreht, wobei eine Reibung der Seilrolle an der Seiltasche dadurch vermieden wird, dass die Trägerscheiben einen größeren Durchmesser aufweisen, als der Durchmesser der vollständig mit dem Seil aufgerollte Seilrolle. In anderen Worten ruht also bevorzugt das Gewicht der Seiltrommel auf den Trägerscheiben und/oder die Seilrolle ist freihängend drehbar gelagert.

Alternativ oder zusätzlich ist gemäß einer weiteren bevorzugten Weiterbildung der Erfindung vorgesehen, dass die Seiltasche wenigstens zwei Rollen umfasst dergestalt, dass zwei äußere Bereiche der Seiltrommel auf den Rollen gelagert sind, und/oder dass die Seiltrommel zwischen Seitenwangen der Seiltasche gelagert ist. Bevorzugt kann also auf die Achse der Seiltrommel verzichtet werden und eine drehbare Lagerung der Seiltrommel erreicht werden, indem die Seiltasche Rollen aufweist. Weiterhin kann die Seiltrommel zwischen den Seitenwangen der Seiltasche drehbar gelagert sein.

Gemäß einer weiteren bevorzugten Weiterbildung der Erfindung ist vorgesehen, dass die Vorrichtung einen Lagerungsbeutel umfasst, wobei die Seiltrommel im Lagerungsbeutel angeordnet ist. Da es sich bei der Vorrichtung zum Aufbewahren des Seils für das Abseilgerät und/oder bei der Anordnung umfassend die Vorrichtung und das Abseilgerät bevorzugt um ein Notfallgerät handelt, das idealerweise lediglich selten zum Einsatz kommt, ist eine Lagerung, die die Einsatzfähigkeit der Vorrichtung und/oder der Anordnung nicht negativ beeinflusst von großem Vorteil. Besonders bevorzugt verhindert der Lagerungsbeutel, dass UV-Strahlen und/oder Feuchtigkeit das Seil negativ beeinflussen und/oder dass Korrosion verhindert wird. Weiter bevorzug ist der Lagerungsbeutel aus Aluminium und ermöglicht ein gasdichtes Abschließen der im Lagerungsbeutel vorgehaltenen Seiltrommel. Zudem kann zur Verlängerung der Lagerfähigkeit vorgesehen sein, dass im Lagerungsbeutel ein Antikorrosionsmittel, ein Trocknungsmittel und/oder ein Schutzgas angeordnet ist.

Gemäß einer weiteren bevorzugten Weiterbildung ist vorgesehen, dass die Vorrichtung eine Polsterung umfasst, wobei die Polsterung zwischen der Seiltrommel und einer Seitenwand der Seiltasche angeordnet ist. Bevorzugt ist die Polsterung derart ausgestaltet, dass die Polsterung die Seiltrommel vor Sturzschäden schützt und derart die Funktionsfähigkeit der Seilrolle schützt. Bevorzugt ist die Polsterung als Schaumstoffplatten ausgestaltet, die weiter bevorzugt kreisrund sind und/oder eine Dicke von 2 mm aufweisen.

In diesem Zusammenhang ist gemäß einer weiteren bevorzugten Weiterbildung vorgesehen, dass die Vorrichtung den Lagerungsbeutel und die Polsterung umfasst, wobei die Seiltrommel im Lagerungsbeutel angeordnet ist und die Polsterung zwischen der Seiltrommel und einer Seitenwand des Lagerungsbeutels angeordnet ist und insbesondere zwischen der Trägerscheibe der Seiltrommel und der Seitenwand des Lagerungsbeutels. Die bevorzugt zwischen der Seiltrommel und der Seitenwand des Lagerungsbeutels angeordnete Polsterung verhindert zudem auf einfache Weise, dass der Lagerungsbeutel beim Mitführen der Vorrichtung und/oder beim Mitführen der Anordnung am Körper des Anwenders beschädigt wird. Gemäß einer weiteren Weiterbildung der Erfindung kann vorgesehen sein, dass die Trägerscheiben der Seiltrommel eine in die Trägerscheiben integrierte Polsterung umfassen und/oder die Polsterung direkt auf die Trägerscheiben aufgebracht ist und/oder mit der Trägerscheibe verbunden ist.

Gemäß einer weiteren bevorzugten Weiterbildung der Erfindung ist vorgesehen, dass die Seiltasche eine zur Seiltrommel korrespondierende Form aufweist, bevorzugt die Form eines Rotationskörpers, an einer Mantelfläche eine verschließbare Öffnung umfasst, und/oder dass die Seiltasche Befestigungsmittel zum Befestigen der Seiltasche mit einem Anwender umfasst. Bevorzugt sind die Befestigungsmittle als Ösen, Hacken, Clips, Träger und/oder Schnallen ausgestaltet und ermöglichen bevorzugt, dass die Seiltasche auf einfache Weise mit dem Körper des Anwenders verbindbar ist. Die Form der Seiltasche entspricht bevorzugt der Form des Rotationskörpers, wobei die Rotationsachse des Rotationskörpers bevorzugt parallel zur Drehachse der drehbar gelagerten Seiltrommel liegt. Entsprechend ist die Vorrichtung sehr kompakt und der Bewegungsspielraum der Seiltrommel in der Seiltasche wird ausreichend durch die inneren Dimensionen der Seiltasche begrenzt. Bevorzugt weist die Seiltasche eine zylinderförmige Form auf oder weist die Form eines Ellipsoids auf. Die zylindrische oder ellipsoide Form der Seiltasche korrespondiert mit der im Wesentlichen zylindrischen Form der Seiltrommel, so dass die Vorrichtung sehr kompakt ist. Weiter bevorzugt ist die verschließbare Öffnung mit einem Reisverschluss und/oder Klettverschluss verschließbar. Zudem sorgt die Anordnung der Öffnung in der Mantelfläche beim Abseilen dafür, dass das Seil besonders gut von der Seiltrommel abrollbar ist.

Trotz des geringen Seildurchmessers, weist das Seil bevorzugt die für den Abseilvorgang notwendige hohe Belastbarkeit auf. In Bezug zum Seil ist gemäß einer weiteren bevorzugten Weiterbildung der Erfindung vorgesehen, dass das Seil ein Hybridseil ist und/oder dass das Seil einen Kern und einen mit dem Kern verklebten Mantel umfasst. Ein Hybridseil ist bevorzugt ein Seil aus wenigstens zwei unterschiedlichen Materialien. Es hat sich gezeigt, dass ein Hybridseil den Vorteil hat, dass es auch bei geringem Durchmesser die für das Abseilen notwendigen mechanische Belastbarkeit mitbringt. Besonders bevorzugt umfasst das Hybridseil zwei zueinander verschiedene synthetische Polymerfasern. Synthetische Polymerfasern haben den Vorteil, dass sie ein geringes Eigengewicht mitbringen, so dass eine besonders leichte Vorrichtung zum Aufbewahren des Seils und/oder eine besonders leichte Anordnung umfassend die Vorrichtung und das Abseilgerät bereitstellbar ist. Die Verklebung des Kerns und des Mantels des Seils ermöglicht zudem eine hohe mechanische Belastbarkeit und zugleich ein vorteilhaftes Bremsverhalten beim Abseilen. Weiter bevorzugt weist das Seil eine hohe Hitzebeständigkeit, besonders bevorzugt bis 450 °C auf. Somit kann die Vorrichtung zum Aufbewahren des Seils und/oder die Anordnung umfassend die Vorrichtung und das Abseilgerät auch zur Selbstrettung in Brandsituationen verwendet werden.

In diesem Zusammenhang ist zudem gemäß einer weiteren bevorzugten Weiterbildung der Erfindung vorgesehen, dass der Kern und Mantel thermisch mit wenigstens einem spiralförmig auf den Kern gelegten Kleberfaden verklebt sind. Bevorzugt können Kern und Mantel miteinander auch mit mehr als einem Kleberfaden, besonders bevorzugt mit zwei Kleberfäden verklebt werden. Es hat sich herausgestellt, dass ein derart hergestelltes Seil besonders gut für den Abseilvorgang und/oder das Abseilgerät geeignet ist, da es besonders gut einen geringen Durchmesser des Seils mit einer hohen mechanischen Belastbarkeit und mit einer hohen Abriebfestigkeit verbindet.

Gemäß einer weiteren bevorzugten Weiterbildung der Erfindung umfasst der Kern des Seils Aramid und/oder umfasst der Mantel des Seils Polyamid, bevorzugt Polyamid 6. Aramid ist ein Polyamid, bei dem die Amidgruppen an aromatischen Gruppen gebunden sind. Aramide haben den Vorteil, dass sie sehr zugfest und zäh sind, sowie eine hohe chemische Beständigkeit aufweisen. Besonders bevorzugt umfasst der Kern ein Polyamid, das aus den Monomeren Terephthalsäuredichlorid, p-Phenylendiamin, und/oder 3,4'-Diaminodiphenylether hergestellt wird. Polyamide sind lineare Polymere mit sich regelmäßig wiederholenden Amidbindungen entlang der Hauptkette. Polyamid 6, das auch Polycaprolactam genannt wird, weist eine hohe Zähigkeit und Verschleißfestigkeit auf.

Weitere technische Effekte und Vorteile der Vorrichtung zum Aufbewahren des Seils für das Abseilgerät ergeben sich für den Fachmann aus der Beschreibung der Anordnung umfassend die Vorrichtung und das Abseilgerät, der Verwendung der Anordnung sowie aus der Beschreibung zu den Ausführungsbeispielen und den Figuren.

Wie bereits erwähnt betrifft die Erfindung auch eine Anordnung umfassend die Vorrichtung und das Abseilgerät. Die Aufgabe wird also durch die Anordnung umfassend die Vorrichtung und das Abseilgerät gelöst, wobei die Vorrichtung das Seil, die Seiltrommel und die formstabile Seiltasche umfasst, wobei das Seil einen Durchmesser von weniger oder gleich 8 mm aufweist, und zumindest anteilig auf der Seiltrommel aufgewickelt ist, derart dass das erstes Ende des Seiles von der Seiltrommel abrollbar ist, wobei die Seiltrommel in der Seiltasche angeordnet ist, derart dass das erste Ende des Seils aus einer Öffnung der Seiltasche herausführbar ist, wobei das Abseilgerät die derart ausgestaltete Fliehkraftbremse umfasst, dass ein durch das Abseilgerät hindurchlaufendes Seil im Lauf verlangsambar ist, und wobei das Seil durch das Abseilgerät hindurchgeführt ist.

Gemäß einer bevorzugten Weiterbildung der Erfindung umfasst die Anordnung eine Befestigungsvorrichtung, wobei das Seil mit dem ersten Ende mit der Befestigungsvorrichtung verbunden ist. Bevorzugt ist die Befestigungsvorrichtung dazu ausgestaltet zum Abseilen an einem Ankerpunkt befestigt zu werden, von wo aus sich der Nutzer nach unten mittels des Abseilgerätes am Seil abseilen kann. Bevorzug ist die Befestigungsvorrichtung als Karabinerhaken ausgestaltet.

Das Abseilgerät und bevorzugt die Fliehkraftbremse des Abseilgerätes ermöglicht bevorzugt, dass die Last am Abseilgerät mit kontrollierter Geschwindigkeit abgeseilt werden kann. Diesbezüglich ist gemäß einer weiteren bevorzugten Weiterbildung der Erfindung vorgesehen, dass das Abseilgerät eine Durchgangsöffnung zur Befestigung des Abseilgeräts umfasst. Derart kann das Abseilgerät auf einfache Art am Körper des Nutzers befestigt werden, so dass der Nutzer sicher am Seil absteigen kann. Bevorzugt führt der Nutzer dabei die ebenfalls am Körper des Nutzers befestigte Vorrichtung zum Aufbewahren des Seils mit sich, aus der das Seil sich beim Absteigen entrollt.

In Bezug zum Abseilgerät ist gemäß einer weiteren bevorzugten Weiterbildung der Erfindung vorgesehen, dass das Abseilgerät frei von einem Getriebe ist und/oder dass das Abseilgerät unbeaufsichtigt und/oder automatisch abläuft. Der Verzicht auf ein Getriebe macht das Abseilgerät besonders einfach zu bedienen und zudem robust, da mögliche das Getriebe betreffende Defekte nicht auftreten können. Zudem ist das Abseilgerät bevorzugt derart ausgestaltet, dass ein freihändiges Abseilen möglich ist, was vorliegend bedeutet, dass während des Abseilvorganges kein Griff oder ähnliches an dem Abseilgerät vom Nutzer betätigt werden muss. Somit kann sich ein Nutzer mittels des Abseilgerätes auch Abseilen, wenn beispielsweise eine Hand des Nutzers aufgrund einer Verletzung nicht mehr einsatzfähig ist, oder wenn der Nutzer sogar während des Abseilvorganges das Bewusstsein verliert. Im Gegensatz zu manuellen Abseilgeräten, bei denen während des Abseilvorgangs ein Griff, Hebel oder ähnliches bedient werden muss, erlaubt das vorliegende Abseilgerät also bevorzugt, dass ohne Eingriff in den Abseilvorgang abgefahren werden kann.

Gemäß einer weiteren bevorzugten Weiterbildung der Erfindung ist vorgesehen, dass das Abseilgerät einen lastabhängigen Bremsmechanismus umfasst und/oder dazu ausgestaltet ist, den Lauf des Seils mittels Gleitreibung zu verlangsamen. In Bezug zum lastabhängigen Bremsmechanismus ist besonders bevorzugt vorgesehen, dass in einer lastfreien Position nahezu keine Kraft auf das Seil ausgeübt wird. In anderen Worten weist das Abseilgerät also eine Positionierfunktion auf, die erlaubt, dass sich der Nutzer vor dem Abseilvorgang ohne erhöhten Kraftaufwand positionieren kann. Bevorzugt kann das Abseilgerät über eine Achse, an der das Abseilgerät aufgehängt ist, wobei die Aufhängung bevorzugt über die Durchgangsöffnung beispielsweise mittels eines Karabinerhackens am Nutzer erfolgt, kippen. Aufgrund des Kippens wird das einlaufende Seil umso stärker gebremst, je höher die Last am Abseilgerät und somit am auslaufenden Seil ist.

In Bezug zum Kippen des Abseilgerätes ist bevorzugt vorgesehen, dass ein Schieber des Abseilgerätes beim Kippen die Kraft des Nutzergewichtes auf eine andere Seite des Abseilgerätes überträgt. Dadurch wird das Seil nicht hinter dem Abseilgerät gebremst, sondern vor dem Abseilgerät. Dies hat zu Folge, dass das Seil innerhalb das Gerätes besonders gespannt wird, da auf der seileinlaufenden Seite des Abseilgerätes eine Reibung des Seils über den Schieber stattfindet und auf der seilauslaufenden Seite des Abseilgerätes ein Zug am Seil über das Nutzergewicht vorhanden ist. Aufgrund der erhöhten Spannung des Seils ist eine effektive Umschlingung einer Seilscheibe des Abseilgerätes möglich, wodurch viel Kraft mittels einer sehr kleinen Seilscheibe übertragen werden kann. Die geschilderte Funktion des Abseilgerätes macht das Abseilgerät also besonders klein und leicht, da lediglich eine kleine Seilscheibe notwendig ist.

Das Abseilgerät und bevorzugt die Fliehkraftbremse ist zudem besonders bevorzugt derart ausgestaltet, dass sie ihre Funktion auch mit nassem Seil behält und ein sicheres Abseilen ermöglicht. Das Abseilgerät ist gemäß einer weiteren Weiterbildung zudem bevorzugt für ein Nutzergewicht von 60 kg bis 140 kg konzipiert. Insbesondere kann in diesem Gewichtsbereich das Abseilgerät genutzt werden, ohne dass der Nutzer eine Gewichtsangabe am Abseilgerät einstellen müsste. Somit ist das Abseilgerät und entsprechend die Anordnung umfassend das Abseilgerät und die Vorrichtung zum Aufbewahren des Seils besonders anwenderfreundlich und weist eine hohe Bediensicherheit auf, da in einer Notsituation der Nutzer lediglich das erste Ende des Seils bevorzugt mittels der Befestigungsvorrichtung an einem Ankerpunkt befestigen muss und sich sofort abseilen kann.

Gemäß einer weiteren bevorzugten Weiterbildung der Erfindung ist vorgesehen, dass die Anordnung ein am Körper tragbares Verbindungsmittel umfasst. Insbesondere wenn die Anordnung und/oder das Abseilgerät als Selbstrettungsgerät, sowie auch als Selbstrettungsgerät für nicht professionelle Anwender konzipiert ist, ist es von Vorteil, wenn das am Körper tragbare Verbindungsmittel direkt Bestandteil der Anordnung ist. In diesem Zusammenhang ist gemäß einer weiteren bevorzugten Weiterbildung vorgesehen, dass das am Körper tragbare Verbindungsmittel als Rettungsdreieck, Klettergurt, Sitzgurt, Brustgurt, Auffanggurt und/oder Haltegurt ausgestaltet ist. Insbesondere mit einem Rettungsdreieck können sich auch nicht geübte Anwender sicher abseilen.

Besonders bevorzugt ist gemäß einer Weiterbildung der Erfindung vorgesehen, dass das am Körper tragbare Verbindungsmittel mit der Durchgangsöffnung des Abseilgeräts verbindbar ist. Derart findet beim Abseilen die Verbindung des Körpers des Nutzers mit dem Abseilgerät und dem durch das Abseilgerät geführte Seil satt.

Weitere technische Effekte und Vorteile der Anordnung umfassend die Vorrichtung zum Aufbewahren des Seiles und das Abseilgerät ergeben sich für den Fachmann aus der Beschreibung der Vorrichtung, der Verwendung der Anordnung sowie aus der Beschreibung zu den Ausführungsbeispielen und den Figuren.

Weiterhin betrifft die Erfindung die Verwendung der oben beschriebenen Anordnung zum a) Abseilen von einer Windkraftanlage, von einem Gebäude, von einer Hebebühne, von einem Kran, und/oder von einem Hochregallager und/oder b) zum Abseilen für Abseilstrecken von wenigstens 3 m, bevorzugt für Abseilstrecken von wenigstens 20 m, weiter bevorzugt für Abseilstrecken von wenigstens 50 m, weiter bevorzugt für Abseilstrecken von wenigstens 100 m, weiter bevorzugt für Abseilstrecken von wenigstens 150 m, und besonders bevorzugt für Abseilstrecken von wenigstens 200 m oder für Abseilstrecken von 200 m. Bevorzugt ist die Windkraftanlage, das Gebäude, die Hebebühne, der Kran, und/oder das Hochregallager wenigstens 3 m, bevorzugt wenigstens 20 m, weiter bevorzugt wenigstens 50 m, weiter bevorzugt wenigstens 100 m, und besonders bevorzugt wenigstens 150 m hoch. Weiter bevorzugt ist das die Windkraftanlage, das Gebäude, die Hebebühne, der Kran, und/oder das Hochregallager 200 m hoch oder mehr. Insbesondere bei sehr langen Abseilstrecken, bevorzugt länger als 150 m, weiter bevorzugt bei Abseilstrecken von 200 m Länge oder mehr, hat die oben beschriebene Anordnung umfassend die Vorrichtung zum Aufbewahren des Seils und das Abseilgerät den Vorteil, dass es Aufgrund seiner Leichtigkeit vom Anwender stets mitgeführt werden kann.

Weitere technische Effekte und Vorteile der Verwendung der Anordnung ergeben sich für den Fachmann aus der Beschreibung der Vorrichtung zum Aufbewahren des Seils für das Abseilgerät, der Anordnung umfassend die Vorrichtung und das Abseilgerät, sowie aus der nachfolgenden Beschreibung zu den Ausführungsbeispielen und den Figuren.

### Kurze Beschreibung der Zeichnungen

Nachfolgend wird die Erfindung unter Bezugnahme auf die anliegenden Zeichnungen anhand bevorzugter Ausführungsbeispiele näher erläutert.

Es zeigen
- Fig. 1: eine Seilrolle einer Vorrichtung zum Aufbewahren eines Seils, gemäß einem ersten bevorzugten Ausführungsbeispiel der Erfindung,
- Fig. 2: die Seilrolle aus Figur 1, die mit Trägerscheiben verbunden ist,
- Fig. 3: die Seilrolle aus Figur 1, die in einem Lagerungsbeutel angeordnet ist,
- Fig. 4: eine Seiltasche einer Vorrichtung zum Aufbewahren eines Seils, gemäß einem weiteren bevorzugten Ausführungsbeispiel der Erfindung,
- Fig. 5: ein Schnittansicht und eine Seitenansicht einer Trägerscheibe der Vorrichtung aus Figur 4, und
- Fig. 6: mehrere Ansichten eines Abseilgerätes einer Anordnung umfassend das Abseilgerät und die Vorrichtung zum Aufbewahren des Seils, gemäß einem weiteren bevorzugten Ausführungsbeispiel der Erfindung.

### Detaillierte Beschreibung der Ausführungsbespiele

Figuren 1 bis 3 zeigen schematisch unterschiedliche Bestanteile einer Vorrichtung 10 zum Aufbewahren eines Seils 12 für ein Abseilgerät 44, gemäß einem ersten bevorzugten Ausführungsbeispiel der Erfindung. Die Vorrichtung 10 umfasst im vorliegenden Ausführungsbeispiel ein Seil 12, eine Seiltrommel 14 (siehe Figur 2) und eine formstabile Seiltasche 16 (in den Figuren 1 bis 3 nicht dargestellt). Wie aus Figuren 1 bis 3 hervorgeht, ist das Seil 12 zumindest anteilig auf der Seiltrommel 14 aufgewickelt, derart dass ein erstes Ende 18 des Seiles 12 von der Seiltrommel 14 abrollbar ist. Das Seil 12 weist im vorliegenden Ausführungsbeispiel einen Durchmesser von 5,9 mm auf.

Zudem umfasst die in Figur 2 dargestellte Seiltrommel 14 eine in Figur 1 dargestellte zylinderförmige Seilrolle 20, eine durch die Seilrolle 20 geschobene Achse 22 und zwei kreisförmige Trägerscheiben 24, wobei die Trägerscheiben 24 lediglich in Figur 2 und nicht in Figur 1 dargestellt sind. Die Seilrolle 20 ist drehbar um die Achse 22 gelagert, wobei die Achse 22 an beiden Enden mit jeweils einer Trägerscheibe 24 verbunden ist. Zudem ist - wie insbesondere in Figur 2 zu erkennen ist - der Durchmesser der Trägerscheiben 24 größer als der Durchmesser der vollständig mit dem Seil 12 aufgerollten Seilrolle 20.

In dem in den Figuren 1 bis 3 dargestellten Ausführungsbeispiel ist nicht nur vorgesehen, dass die Seiltrommel 14 in der Seiltasche 16 (nicht dargestellt) derart angeordnet ist, dass das erste Ende 18 des Seils 12 aus einer Öffnung der Seiltasche 16 herausführbar ist, sondern auch, dass die Vorrichtung 10 einen Lagerungsbeutel 26 (siehe Figur 3) umfasst. Der Lagerungsbeutel 26 ist vorliegend aus Aluminium ausgestaltet und ist gasdicht verschließbar. Zudem weist die Vorrichtung 10 im vorliegenden Ausführungsbeispiel eine Polsterung 28 auf, die zwischen der Trägerscheibe 24 und einer Seitenwand des Lagerungsbeutels 26 angeordnet ist. Die Polsterung 28 umfasst vorliegend zwei kreisrunde Schaumstoffscheiben.

Das Seil 12 der in den Figuren 1 bis 3 gezeigten Vorrichtung ist ein Hybridseil, das einen Kern aus Aramid und einen Mantel aus Polyamid 6 aufweist. Der Kern ist mit dem Mantel über zwei spiralförmig auf den Kern gelegten Kleberfäden thermisch verklebt.

Figur 4 zeigt schematisch eine Seiltasche 16 eines weiteren bevorzugten Ausführungsbeispiels der Vorrichtung 10. In diesem Ausführungsbeispiel weist die formstabile Seiltasche 16 eine zylinderförmige Form auf und an einer Mantelfläche eine mit einem Reißverschluss 30 verschließbare Öffnung 32. Der Durchmesser der Seiltasche 16 beträgt vorliegend 29 cm, die Länge 35 cm. Zudem weist die Seiltasche 16 Befestigungsmittel 34 zur Befestigung der Seiltasche 16 an einem Körper des Anwenders auf.

Figur 5 zeigt schematisch eine in der Seiltasche 16 der Figur 5 angeordnete kreisrunde Trägerscheibe 24 der Seiltrommel 14 der Vorrichtung 10. Die Trägerscheibe 24 weist einen Durchmesser von 23 cm auf. Zudem weist die Trägerscheibe 24 mittig eine Öffnung 36 zur Verbindung der Trägerscheibe 24 mit der Achse 22 (in Figur 5 nicht dargestellt) der Seiltrommel 14 auf. Wie aus der Schnittansicht der Trägerscheibe 24 in Figur 5a) hervorgeht, ist die als Plastikscheibe 38 ausgestaltete Trägerscheibe 24 beidseitig von einer Schaumstofflage 40 als Polsterung 28 abgedeckt, wobei alle drei Lagen von einer Textilschicht 42 überzogen sind.

Figur 6 zeigt schematisch mehrere Ansichten eines Abseilgerätes 44 einer Anordnung umfassend die Vorrichtung 10 zum Aufbewahren des Seils 12 und das Abseilgerät 44, gemäß einem weiteren bevorzugten Ausführungsbeispiel der Erfindung. In Figur 6 ist lediglich das Abseilgerät 44 und nicht die gesamte Anordnung dargestellt. Das Abseilgerät 44 umfasst eine derart ausgestaltete Fliehkraftbremse, dass ein durch das Abseilgerät 44 hindurchlaufendes Seil 12 (Seil selbst nicht dargestellt) im Lauf verlangsambar ist. Entsprechend ist bei der Anordnung vorgesehen, dass das Seil 12 durch das Abseilgerät 44 hindurchgeführt ist, wobei der mehrere Umlenkungen aufweisende Seilverlauf 46 in Figur 6b) zu erkennen ist.

Wie zudem in den Figuren 6a) und 6b) gut zu erkennen, weist das Abseilgerät 44 eine Durchgangsöffnung 48 zur Befestigung des Abseilgerätes 44 an einem Körper des Anwenders auf. Das Abseilgerät 44 ist frei von einem Getriebe. Stattdessen weist das Abseilgerät 44 eine Bremstrommel 48, einen Bremskern 50, ein Fliehkraftgewicht 52 mehrere Umlenkungen 54, sowie eine Seilscheibe/Achse 56 auf. Zudem ist das Abseilgerät 44 derart ausgestaltet, dass es unbeaufsichtigt und automatisch abläuft, ohne dass der Nutzer einen Griff oder Hebel des Abseilgerätes 44 betätigen müsste. Weiterhin ist der Bremsmechanismus mittels des Schiebers 58 lastabhängig ausgestaltet, so dass in einer lastfreien Position nahezu keine Kraft auf das Seil 12 ausgeübt wird.

Die beschriebenen Ausführungsbeispiels sind lediglich Beispiele, die im Rahmen der Ansprüche auf vielfältige Weise modifiziert und/oder ergänzt werden können. Jedes Merkmal, das für ein bestimmtes Ausführungsbeispiel beschrieben wurde, kann eigenständig oder in Kombination mit anderen Merkmalen in einem beliebigen anderen Ausführungsbeispiel genutzt werden. Jedes Merkmal, dass für ein Ausführungsbeispiel einer bestimmten Kategorie beschrieben wurde, kann auch in entsprechender Weise in einem Ausführungsbeispiel einer anderen Kategorie eingesetzt werden.

**Bezugszeichenliste**

| | |
|---|---|
| Vorrichtung | 10 |
| Seil | 12 |
| Seiltrommel | 14 |
| Seiltasche | 16 |
| Erstes Ende des Seils | 18 |
| Seilrolle | 20 |
| Achse | 22 |
| Trägerscheibe | 24 |
| Lagerungsbeutel | 26 |
| Polsterung | 28 |
| Reißverschluss | 30 |
| verschließbare Öffnung | 32 |
| Befestigungsmittel | 34 |
| Öffnung | 36 |
| Plastikscheibe | 38 |
| Schaumstofflage | 40 |
| Textilschicht | 42 |
| Abseilgerät | 44 |
| Seilverlauf | 46 |
| Bremstrommel | 48 |
| Bremskern | 50 |
| Fliehkraftgewicht | 52 |
| Umlenkung | 54 |
| Seilscheibe/Achse | 56 |
| Schieber | 58 |

## Patentansprüche

1. Vorrichtung (10) zum Aufbewahren eines Seils (12) für ein Abseilgerät, wobei die Vorrichtung (10) das Seil (12), eine Seiltrommel (14) und eine formstabile Seiltasche (16) umfasst,
das Seil (12) einen Durchmesser von weniger oder gleich 8 mm aufweist und zumindest anteilig auf der Seiltrommel (14) derart aufgewickelt ist, dass ein erstes Ende (18) des Seiles (12) von der Seiltrommel (14) abrollbar ist, und
die Seiltrommel (14) in der Seiltasche (16) derart angeordnet ist, dass das erste Ende (18) des Seils (18) aus einer Öffnung (32) der Seiltasche (16) herausführbar ist.

2. Vorrichtung (10) nach dem vorhergehenden Anspruch, wobei die Seiltrommel (14) eine zylinderförmige Seilrolle (20), eine durch die Seilrolle (20) geschobene Achse (22) und zwei kreisförmige Trägerscheiben (24) umfasst, die Seilrolle (20) um die Achse (22) drehbar gelagert ist, die Achse (22) an beiden Enden mit jeweils einer Trägerscheibe (24) verbunden ist, und der Durchmesser der Trägerscheiben (24) größer als der Durchmesser der vollständig mit dem Seil (12) aufgerollten Seilrolle (20) ist.

3. Vorrichtung (10) nach einem der vorhergehenden Ansprüche, wobei die Seiltasche (16) wenigstens zwei Rollen umfasst dergestalt, dass zwei äußere Bereiche der Seiltrommel (14) auf den Rollen gelagert sind, und/oder wobei die Seiltrommel (14) zwischen Seitenwangen der Seiltasche (16) gelagert ist.

4. Vorrichtung (10) nach einem der vorhergehenden Ansprüche, umfassend einen Lagerungsbeutel (26) wobei die Seiltrommel (14) im Lagerungsbeutel (26) angeordnet ist und/oder umfassend eine Polsterung (28, 40), wobei die Polsterung (40) zwischen der Seiltrommel (14) und einer Seitenwand der Seiltasche (16) und/oder des Lagerungsbeutels (26) angeordnet ist.

5. Vorrichtung (10) nach einem der vorhergehenden Ansprüche, wobei die Seiltasche (16) eine zur Seiltrommel korrespondierende Form aufweist, bevorzugt die Form eines Rotationskörpers, an einer Mantelfläche eine verschließbare Öffnung (32) umfasst, und/oder wobei die Seiltasche (16) Befestigungsmittel zum Befestigen der Seiltasche (16) mit einem Anwender (34) umfasst.

6. Vorrichtung (10) nach einem der vorhergehenden Ansprüche, wobei das Seil (12) ein Hybridseil ist und/oder wobei das Seil einen Kern und einen mit dem Kern verklebten Mantel umfasst.

7. Vorrichtung (10) nach dem vorhergehenden Anspruch, wobei der Kern und Mantel thermisch mit wenigstens einem spiralförmig auf den Kern gelegten Kleberfaden verklebt sind.

8. Vorrichtung (10) nach einem der zwei vorhergehenden Ansprüche, wobei der Kern des Seils (12) Aramid umfasst und/oder wobei der Mantel des Seils (12) Polyamid, bevorzugt Polyamid 6, umfasst.

9. Anordnung umfassend ein Abseilgerät (44) und eine Vorrichtung (10) nach einem der vorhergehenden Vorrichtungsansprüche, wobei das Abseilgerät (44) eine derart ausgestaltete Fliehkraftbremse umfasst, dass ein durch das Abseilgerät (44) hindurchlaufendes Seil (12) im Lauf verlangsambar ist, und das Seil (12) der Vorrichtung (10) durch das Abseilgerät (44) hindurchgeführt ist.

10. Anordnung nach dem vorhergehenden Anordnungsanspruch umfassend eine bevorzugt als Karabinerhaken ausgestaltete Befestigungsvorrichtung, wobei das Seil (12) mit dem ersten Ende (18) mit der Befestigungsvorrichtung verbunden ist.

11. Anordnung nach einem der vorhergehenden Anordnungsansprüche, wobei das Abseilgerät (44) eine Durchgangsöffnung (48) zur Befestigung des Abseilgeräts (44) umfasst, das Abseilgerät (44) frei von einem Getriebe ist und/oder wobei das Abseilgerät (44) unbeaufsichtigt und/oder automatisch abläuft.

12. Anordnung nach einem der vorhergehenden Anordnungsansprüche, wobei das Abseilgerät (44) einen lastabhängigen Bremsmechanismus umfasst und/oder dazu ausgestaltet ist, den Lauf des Seils (12) mittels Gleitreibung zu verlangsamen.

13. Anordnung nach einem der vorhergehenden Anordnungsansprüche, wobei die Anordnung ein am Körper tragbares Verbindungsmittel umfasst und/oder wobei das am Körper tragbare Verbindungsmittel als Rettungsdreieck, Klettergurt, Sitzgurt, Brustgurt, Auffanggurt und/oder Haltegurt ausgestaltet ist.

14. Anordnung nach einem der zwei vorhergehenden Anordnungsansprüche, wobei das am Körper tragbare Verbindungsmittel mit der Durchgangsöffnung (48) des Abseilgeräts (44) verbindbar ist.

15. Verwendung des nach einem der vorherigen Anordnungsansprüche ausgestalteten Anordnung
a) zum Abseilen von einer Windkraftanlage, von einem Gebäude, von einer Hebebühne, von einem Kran, und/oder von einem Hochregallager und/oder
b) zum Abseilen für Abseilstrecken von wenigstens 3 m, bevorzugt für Abseilstrecken von wenigstens 50 m, weiter bevorzugt für Abseilstrecken von wenigstens 100 m und besonders bevorzugt für Abseilstrecken von wenigstens 150 m.
